# EUROPÄISCHE PATENTANMELDUNG

(11) **EP 0 545 233 A1**
(43) Veröffentlichungstag der Anmeldung: **09.06.1993**
(21) Anmeldenummer: 92120021.8
(22) Anmeldetag: 25.11.1992
(51) Int. Cl.: G07F 7/06, G07F 7/00

(54) **Vorrichtung zum Ankoppeln von Einkaufs- oder Gepäckwagen**

(30) Priorität: 06.12.1991 DE 4140348; 09.04.1992 DE 4211930; 02.09.1992 DE 4229332
(71) Anmelder: VENDORET HOLDING S.A., L-5801 Hesperange (LU)
(72) Erfinder: Merchel, Horst, W-7120 Bietigheim-Bissingen (DE)
(74) Vertreter: COHAUSZ HASE DAWIDOWICZ & PARTNER

(57) **Zusammenfassung**

Die Erfindung betrifft eine Vorrichtung zum Ankoppeln von Einkaufs- oder Gepäckwagen aneinander und vorzugsweise an eine Station mit einem am Wagen befestigten Schloß, das ein Kopplungsglied eines benachbarten Wagens solange festhält, bis ein Pfand in das schloß des Wagens eingebracht wird, wobei nach oder während dem erneuten Ankoppeln an einen benachbarten Wagen das Pfand freigegeben wird, wobei das Pfand eine Loch-, Schlüssel-, Kredit-, Magnet-, Firmen-, Ausweis-, Identifikations- und/oder Telefonkarte ist.

## Beschreibung

Die Erfindung betrifft eine Vorrichtung zum Ankoppeln von Einkaufs- oder Gepäckwagen aneinander und vorzugsweise an eine Station mit einem am Wagen befestigten Schloß, das ein Kopplungsglied eines benachbarten Wagens solange festhält, bis ein Pfand in das Schloß des Wagens eingebracht wird, wobei nach oder während dem erneuten Ankoppeln an einen benachbarten Wagen das Pfand freigegeben wird.

Es ist bekannt, einen Einkaufs- oder Gepäckwagen mit einem Münzpfandschloß zu versehen, mit dem der Wagen an einen benachbarten Wagen angekoppelt wird, wenn die Wagen ineinandergeschoben werden. Die Wagen sind nur voneinander trennbar, wenn in das Schloß des benutzen Wagens eine Münze eingeschoben wird, so daß der Benutzer nach dem Einkaufen ein Interesse daran hat, die Münze zurückzubekommen. Dies ist nur möglich, nachdem der Benutzer seinen Wagen an einen zweiten Wagen angekoppelt hat.

Diese bekannten Pfandschlösser an Einkaufs- und Gepäckwagen machen es erforderlich, daß der Benutzer eine entsprechende Münze zur Hand hat. Dies macht nicht nur Hausfrauen vor einem Einkauf oft Schwierigkeiten, sondern auch sind besonders Ausländer überfordert, die Münzen der entsprechenden Landeswährung, insbesondere bei Ankunft in einem Flughafen nicht immer zur Hand haben.

Aufgabe der Erfindung ist es, ein Pfandschloß für Einkaufs- oder Gepäckwagen so zu verbessern, daß bei einfacher Konstruktion die Handhabung erleichtert wird.

Diese wird erfindungsgemäß dadurch gelöst, daß das Pfand eine Loch-, Schlüssel-, Kredit-, Magnet-, Firmen-, Ausweis-, Identifikations- und/oder Telefonkarte ist.

Bei einem solchen Schloß ist eine Münze nicht mehr erforderlich. Das Schloß nimmt vielmehr eine Karte auf und hält diese solange fest, bis der Wagen, bzw. das Schloß wieder angekoppelt wird. Als Pfand können die unterschiedlichsten Karten verwendet werden, wie sie im übrigen auch zu anderen Zwecken benutzt werden.

Alternativ kann aber auch eine Karte benutzt werden, die speziell für solche Schlösser angefertigt wird und entweder einheitlich für alle Geschäfte und Kaufhäuser oder aber für eine bestimmte Kette von Kaufhäusern, bzw. Geschäften angefertigt wird. Im letzteren Fall kann damit eine zusätzliche Funktion der Karte gegeben werden. Insbesondere wird hierzu vorgeschlagen, daß die Karte im Schloß und/oder an der Kasse des Geschäfts eine Information aufgegeben erhält, die zu Zwecken der Werbung, Statistik und/oder der Gewährung von Vorteilen, insbesondere Rabatten für den Käufer dient.

Besonders vorteilhaft ist es auch, wenn die Karte eine Werbung trägt.

In einer weiteren Alternative wird vorgeschlagen, daß zusätzlich zu einer Aufnahme, insbesondere einem Schlitz für eine Karte eine Aufnahme insbesondere ein Schlitz für eine Münze vorgesehen ist und ein Entkoppeln erfolgt, wenn die Karte oder die Münze oder beides eingebracht, insbesondere eingeschoben sind. Auch wird alternativ vorgeschlagen, daß in die Aufnahme insbesondere in denselben Schlitz für die Karte eine Münze alternativ einbringbar insbesondere einschiebbar ist und auch ein Entkoppeln auslöst. Damit kann wahlweise eine Karte oder eine Münze als Pfand benutzt werden. Es ist aber auch möglich, ein Entriegeln nur zuzulassen, wenn Karte und Münze eingebracht sind.

Der Griff kann ohne Münzschloß, wenn der Käufer es so wünscht, benutzt werden. Soll der Wagen mit einem Münzschloß ausgestattet werden, braucht man nur den oder die Deckel auszureißen oder zu demontieren, und dann das Schloß in das Gehäuse, dank den zu diesem Zweck vorgesehenen Haterungen, zu montieren und zu befestigen. Das Schloß versprerrt den Griff nicht. Da es nicht zu sehen ist, kann man ein sparsames Gehäuse herstellen, das keine teure Oberflächenbehandlung braucht.

Vorzugsweise gibt es auf dem Griff eine Fläche, so daß dort Werbungs- oder Dekorationsaufkleber kleben können, was das Aussehen und die Rentabilität des Griffes verbessert.

Nach einer Realisationsform der Erfindung ist das Gehäuse des Schloßsystems auf beiden Seiten offen, so daß auf einer Seite der Schlitz für die Pfandmünzen oder Karten zu erkennen ist und auf der anderen Seite der Druchgang für das Kopplungsglied eines anderen Münzschloßsystems.

Der Vorteil in diesem Fall ist, daß der Querkanal im Griff und das Gehäuse des Schlosses sich ergänzende Formen haben, so daß das Schloßsystem nur durch eine der zwei Öffnungen des Gehäuses eingeführt werden kann, was in sich selbst einen ersten Halt des Münzschloßsystemes bildet.

Die Arretierungen des Schloßsystemes in dem Querkanal können sehr verschieden sein. Nach einer Realisationsform der Erfindung, gibt es Sicherheitsschrauben, nach einer anderen Sperrhaken, die nur mit Spezialwerkzeugen gelöst werden können. In diesem letzten Fall wird das Schloßsystem nur durch Einstecken und Einrasten montiert. Das Demontieren für die Instandhlatung oder Ersetzung kann man nur mit den zu diesem Zweck vorgesehenen Werkzeugen durchführen.

Ausführungsbeispiele der Erfindung werden im folgenden näher beschrieben.
- Figur 1 zeigt: perspektivisch die Vorderseite eines Wagengriffs und
- Figur 2 zeigt: perspektivische die Rückseite eines Wagengriffs.

Die Einkaufs- oder Gepäckwagen enthalten ein Pfandschloß 8 in der bisher üblichen Art. Entweder weist jeder Wagen ein feststehendes Kopplungsglied auf, das bei einem Aneinanderfahren der Wagen in das Schloß 8 des benachbarten Wagens eindringt oder aber jeder Wagen trägt ein, an einer Kette befestigtes Kopplungsglied 9, das in das Schloß 8 des benachbarten Wagens von Hand eingedrückt werden kann. In beiden Fällen wird durch das Eindringen des Kopplungsgliedes 9 ein im Schloß befindliches Pfand in Form einer Loch-, Schlüssel-, Kredit-, Magnet-, Firmen-, Ausweis-, Identifikations- und/oder Telefonkarte freigegeben.

Wenn ein Käufer oder ein sein Gepäck befördernder Kunde einen Wagen verwenden will, so muß er eine solche Karte in den Schlitz 12bdes Schlosses 8 eines Wagens einschieben, der am Ende einer Wagenreihe sich befindet. Hierdurch wird das Kopplungsglied 9 des benachbarten Wagens gelöst und der Wagen kann der Reihe entnommen werden.

Die Karte verbleibt während des Gebrauchs des Wagens innerhalb des Schlosses 8 und nach dem Gebrauch des Wagens wird der Wagen wieder an einen anderen Wagen oder an einer Station angekoppelt, so daß nach Eindringen des Kopplunggliedes 9 die Karte wieder frei wird.

Die Karte wird von dem Schloß geprüft und/oder je nach Art der Karte, d.h. ob es sich um eine Loch-, Magnetinformation oder einen Widerstand oder einen integrierten IC-Baustein handelt, wird die Information geprüft und nur bei Übereineinstimmung das Kopplungsglied freigegeben. Es können hier die bereits auf dem Markt befindlichen Schlösser, bzw. Prüfgeräte verwendet werden, insbesondere bei einer Lochkarte in Form einer Schlüssel-Lochkarte, die üblichen Schlösser mit Prüfeinrichtungen verwendet werden, wie sie bereits bei Hotelzimmertüren benutzt werden.

Werden Karten mit Magnetbeschichtung, mit einem IC-Baustein und/oder einer anderen Art einer Aufnahme einer Information z.B. einem Abknipsen, d.h. einem Anbringen einer Kerbe verwendet, so kann durch diese Information festgestellt werden, wie häufig das jeweilige Geschäft besucht wurde und damit diese Information zu Zwecken der Werbung, Statistik und/oder der Gewährung von Geschenken, Rabatten oder anderen Vorteilen benutzt werden. Auch kann die Karte Werbeaufdrucke besitzen.

In einer weiteren Ausgestaltung ist neben der Karte eine Münze in dasselbe Schloß einschiebbar. Damit weist das Schloß neben der Aufnahme insbesondere dem Schlitz für eine Karte eine weitere Aufnahme insbesondere einen zweiten Schlitz 12a für eine Münze auf. Alternativ sind Karte und Münze wahlweise in dieselbe Aufnahme, bzw. in denselben Schlitz einbringbar.

Der in der Zeichnung dargestellt Griff 1 hat zwei Seitenflügel 2 an deren Ende sich ein Teil 3 für die Montage auf dem Wagen (nicht dargestellt) befindet und eine zentrale verstärkte Zone 4. Der zentrale Teil 4 schließt einen Querkanal 5 ein, der vorne durch ein Fenster 6 und hinten durch ein Fenster 7 geöffnet ist. Der Querkanal 5 wird fortschreitend nach vorne enger und die Fenster 6 und 7 können mit demontierbaren oder ausreißbaren Deckel (nicht dargestellt) geschlossen werden. Der Griff 1 wird wie ein gewöhnlicher Griff benutzt, da die Fenster 6 und 7 zugemacht werden können. Es ist auch vorgesehen, den Querkanal 5 mit einem herausnehmbaren Verschließungsteil (nicht dargestellt) auszufüllen.

Will man den Griff 1 und somit den Wagen auf dem er montiert ist mit einem Schloß ausstatten, muß man vorher den Querkanal 5 und die Öffnungen 6 und 7 frei machen. Das Schloß 8, dessen Gehäuse eine ergänzende Form zu dem Querkanal 5 hat, wird von hinten in den Querkanal 5 durch das Fenster 7 gesteckt, nachdem man das Kopplungsglied 9, das am Ende einer an der Vorderseite des Gehäuses befestigten Kette 10 montiert ist, durchgesteckt hat.

Wenn das Schloß 8 montiert ist, wird es dann mit Sicherheitsschrauben befestigt oder, vorzugsweise wird es mit einem oder mehreren aus dem Gehäuse hervortretenen Sperrhaken (nicht dargestellt) verriegelt, die nur mit Spezialerkzeugen gelöst werden können.

An dieser Stelle ist der Einführungsschlitz 11 des Kopplungsgliedes 9 eines auf einem anderen Wagen oder einer Kopfstation (nicht dargestellt) montiertem Münzfpandsystemes, durch das vordere Fenster 6 erreichbar. Der Einführungsschlitz 12a einer Pfandmünze und der Einführungsschlitz 12b der Karte ist durch das hintere Fenster 7 erreichbar.

Die unterschiedliche Breite des Querkanals 5 sichert, daß das Schloß 8 nicht durch das vordere Fenster 6, besonders mit Zug auf die Kette 10, rausgezogen werden kann.

Der Körper des Griffes ist vorzugsweise aus einer ausdauernden synthetischen Materie mit Versteifungsrippen (nicht dargestellt) geformt. Der ganze Griff ist zumindest oben flach, so daß Werbung, Dekorationen oder die Gebrauchsanweisung draufgeklebt werden können.

Das Gehäuse 5 kann irgendeine querlaufende Position haben und kann auch vertikal oder auf die senkrechte Linie geneigt sein, anstatt horizontal wie auf dem Beispiel. Anstatt eine zentrale Verdickung 4 für das Gehäuse zu haben, kann der Griff über seine ganze Länge einen gleichen Querschnitt aufweisen.

## Patentansprüche

1. Vorrichtung zum Ankoppeln von Einkaufs- oder Gepäckwagen aneinander und vorzugsweise an eine Station mit einem am Wagen befestigten Schloß, das ein Kopplungsglied eines benachbarten Wagens solange festhält, bis ein Pfand in das Schloß des Wagens eingebracht wird, wobei nach oder während dem erneuten Ankoppeln an einen benachbarten Wagen das Pfand freigegeben wird, **dadurch gekennzeichnet**, daß das Pfand eine Loch-, Schlüssel-, Kredit-, Magnet-, Firmen-, Ausweis-, Identifikations- und/oder Telefonkarte ist.

2. Vorrichtung nach Anspruch 1, **dadurch gekennzeichnet**, daß zusätzlich zu einer Aufnahme, insbesondere einem Schlitz für eine Karte eine Aufnahme insbesondere ein Schlitz für eine Münze vorgesehen ist und ein Entkoppeln erfolgt, wenn die Karte oder die Münze oder beides eingebracht, insbesondere eingeschoben sind.

3. Vorrichtung nach Anspruch 1, **dadurch gekennzeichnet**, daß in die Aufnahme insbesondere in denselben Schlitz für die Karte eine Münze alternativ einbringbar insbesondere einschiebbar ist und auch ein Entkoppeln auslöst.

4. Vorrichtung nach einem der vorherigen Ansprüche, **dadurch gekennzeichnet**, daß das Schloß eine Einrichtung zum Prüfen der Karte, bzw. der Münze besitzt und bei nicht akzeptierter Karte das Schloß das Kopplungsglied freigibt.

5. Vorrichtung nach einem der vorherigen Ansprüche, **dadurch gekennzeichnet**, daß die Karte im Schloß und/oder an der Kasse des Geschäfts eine Information aufgegeben erhält, die zu Zwecken der Werbung, Statistik und/oder der Gewährung von Vorteilen, insbesondere Rabatten für den Käufer dient.

6. Vorrichtung nach einem der vorherigen Ansprüche, **dadurch gekennzeichnet**, daß die Karte eine Werbung trägt.

7. Vorrichtung nach einem der vorherigen Ansprüche, **dadurch gekennzeichnet**, daß das Schloß in einem Gehäuse angeordnet ist, das als Kassette ausgeführt ist, die im Wagengriff läsbar befestigt ist.

8. Vorrichtung nach Anspruch 7, **dadurch gekennzeichnet**, daß im Wagengriff ein Querkanal ist, der sich zu beiden Griffseiten hin öffnet und in dem die Kassette einliegt.

9. Vorrichtung nach Anspruch 8, **dadurch gekennzeichnet**, daß der Querkanal sich über seine Länge in seiner Breite ändert.
